# DEMANDE DE BREVET EUROPEEN

(11) **EP 1 237 170 A1**
(43) Date de publication de la demande: **04.09.2002**
(21) Numéro de dépôt: 02290457.7
(22) Date de dépôt: 25.02.2002
(51) Int. Cl.: H01H 25/04

(54) **Interrupteur comportant un bouton-poussoir monté sur un pivot souple**

(30) Priorité: 23.02.2001 FR 0102503
(71) Demandeur: C.G.I.A., 78554 Plaisir Cedex (FR); du Roscoät Brieuc, Rolland, 78500 Sartrouville (FR)
(72) Inventeur: Rolland du Roscoät, Brieuc, 78500 Sartrouville (FR)
(74) Mandataire: Breese, Pierre

(57) **Abrégé**

La présente invention se rapporte à un interrupteur (1), notamment pour l'incrémentation de données ou pour la navigation sur un écran, du type comportant un bouton-poussoir (2) monté sur un pivot (3) central et comportant une pluralité de pattes de contact (4, 4') périphériques, ainsi qu'une pluralité de contacteurs électroniques (5.1, 5.2) positionnés respectivement sous lesdites pattes de contact (4), caractérisé en ce que ledit pivot (3) est souple et/ou élastique et autorise une mise en oeuvre conjointe d'une pluralité de contacteurs électroniques (5.1, 5.2), même diamétralement opposés par rapport audit pivot (3).

## Description

La présente invention se rapporte au domaine des interrupteurs à mouvement composé.

La présente invention se rapporte plus particulièrement à un interrupteur, notamment pour l'incrémentation de données ou pour la navigation sur un écran, du type comportant un bouton-poussoir monté sur un pivot central et comportant une pluralité de pattes de contact périphériques, ainsi qu'une pluralité de contacteurs électroniques positionnés respectivement sous lesdites pattes de contact.

L'art antérieur connaît déjà des interrupteurs comportant un bouton-poussoir monté sur un pivot et notamment la demande de brevet européen N° EP 640 937.

Cette demande de brevet porte sur un interrupteur constitué d'une touche de commande comportant un pivot central rigide permettant l'inclinaison de la touche de commande par rotation autour du sommet du pivot et un moyen de commutation présentant une pluralité de contacts supérieurs et inférieurs. L'inclinaison de la touche de commande permet de mettre en contact un contact supérieur avec un ou plusieurs contacts inférieurs.

L'inconvénient majeur des interrupteurs de l'art antérieur réside dans le fait que le nombre de fonctions engendrées par les contacts entre les pattes de connexion et les contacteurs électroniques est peu élevé car l'ordre dans lequel les contacts peuvent être opérés est imposé par des éléments mécaniques de l'interrupteur.

La présente invention entend remédier aux inconvénients de l'art antérieur en proposant un interrupteur qui présente un nombre de fonctions plus élevé, en ne disposant pas d'éléments mécaniques à l'intérieur de l'interrupteur chargés d'imposer un ordre dans lequel les contacts peuvent être opérés.

Dans ce dessein, le présent interrupteur est du type décrit ci-dessus et il est remarquable, dans son acception la plus large, en ce que ledit pivot est souple et/ou élastique et autorise une mise en oeuvre conjointe d'une pluralité de contacteurs électroniques, même diamétralement opposée par rapport audit pivot.

Le nombre de séquences de contact est ainsi plus élevé et par conséquent, le nombre de fonctions induites par les mouvements du bouton-poussoir sur le pivot souple le sont également.

De préférence, ledit pivot souple autorise la rotation du bouton-poussoir afin de permettre la mise en oeuvre d'un premier contacteur électronique et au moins un mouvement de rotation du bouton-poussoir par rapport à un axe sensiblement horizontal passant par ledit premier contacteur électronique, afin de permettre la mise en oeuvre d'au moins un deuxième contacteur électronique conjointement avec la mise en oeuvre d'un premier contacteur électronique.

Le bouton-poussoir présente de préférence en son centre une bosse et à sa périphérie une pluralité de creux, afin de faciliter l'incrémentation ou la navigation.

Dans une variante de l'invention, ledit pivot souple est constitué d'un axe central, retenu avec du jeu par des moyens de retenue et d'une lame transversale.

Lesdits moyens de retenue peuvent être constitués par une forme en U renversée.

Les contacteurs électroniques sont de préférence positionnés dans des creux ménagés dans une plaque de composants et ladite lame transversale peuvent être courbée à ses extrémités afin de faciliter les contacts.

La vitesse de l'incrémentation de données ou de la navigation sur l'écran peut être déduite de l'intervalle de temps séparant la mise en oeuvre d'au moins deux contacteurs électroniques.

Dans un mode de réalisation particulier, l'interrupteur selon l'invention comporte en outre des moyens pour privilégier une direction de translation particulière dudit bouton-poussoir.

Les moyens pour privilégier une direction de translation particulière dudit bouton-poussoir sont constitués de préférence par au moins un élément de type ressort coopérant avec ledit bouton-poussoir.

Il pourrait être imaginer que l'élément de type ressort est un appendice en matière élastique, par exemple en mousse.

On comprendra mieux l'invention à l'aide de la description, faite ci-après à titre purement explicatif, d'un mode de réalisation de l'invention, en référence aux figures annexées :
- la figure 1 illustre une vue partielle en coupe d'un interrupteur selon l'invention à deux contacts, en position de repos ;
- la figure 2 illustre une vue partielle en coupe d'un interrupteur selon l'invention à deux contacts, en position d'activation d'un premier contact ;
- la figure 3 illustre une vue partielle en coupe d'un interrupteur selon l'invention à deux contacts, en position d'activation d'un premier contact et d'un deuxième contact diamétralement opposé ; et
- la figure 4 illustre le mode de fonctionnement d'un interrupteur selon l'invention à quatre contacts ainsi que toutes les possibilités d'états de contact.

L'interrupteur (1) selon l'invention est un interrupteur, notamment pour l'incrémentation de données ou pour la navigation sur un écran, du type comportant un bouton-poussoir (2) monté sur un pivot (3) central et comportant une pluralité de pattes de contact (4, 4') périphériques, ainsi qu'une pluralité de contacteurs électroniques (5.1, 5.2) positionnés respectivement sous lesdites pattes de contact (4).

Les contacteurs électroniques (5) sont par exemple de type « switch ».

L'interrupteur (1) selon l'invention est caractérisé en ce que ledit pivot (3) est souple et autorise une mise en oeuvre conjointe d'une pluralité de contacteurs électroniques (5.1, 5.2), même diamétralement opposés par rapport audit pivot (3).

De par sa souplesse, le pivot autorise le déport latéral du bouton-poussoir (2), et permet d'augmenter le nombre de séquences de contact possibles.

Le bouton-poussoir (2) est constitué d'un plateau légèrement courbé qui présente de préférence en son centre une bosse (7) et à sa périphérie une pluralité de creux (8), au-dessus de chacun des contacteurs, afin de mieux répercuter sur le bouton-poussoir (2) le mouvement, éventuellement composé du doigt qui actionne le bouton-poussoir (2).

Dans une version préférée, illustrée figures 1 à 3, ledit pivot (3) souple est constitué d'un axe central (10), retenu avec du jeu par des moyens de retenue (11) et d'une lame transversale (12).

Lesdits moyens de retenue (11) sont constitués par une forme en U renversée.

Lesdits électroniques (5.1, 5.2) sont positionnés dans des creux (15, 15') ménagés dans une plaque de composants et en ce que ladite lame transversale (12) est courbée à ses extrémités.

Lorsque l'interrupteur comporte deux contacteurs électroniques (5.1 et 5.2), comme illustré figures 1 à 3, quatre séquences de contacts sont possibles :
- le contacteur (5.1) est mis en oeuvre, comme illustré figure 2 ;
- le contacteur (5.2) est mis en oeuvre ;
- le contacteur (5.1) est mis en oeuvre, puis le contacteur (5.2) est mis en oeuvre ;
- le contacteur (5.2) est mis en oeuvre, puis le contacteur (5.1) est mis en oeuvre.

Il résulte des deux derniers états que les deux contacteur (5.1 et 5.2) sont mis en oeuvre.

Le pivot (3) souple autorise la rotation du bouton-poussoir (2) afin de permettre la mise en oeuvre d'un premier contacteur électronique (5) et au moins un mouvement de rotation du bouton-poussoir (2) par rapport à un axe sensiblement horizontal passant par ledit premier contacteur électronique (5), afin de permettre la mise en oeuvre d'au moins un deuxième contacteur électronique (5) conjointement avec la mise en oeuvre d'un premier contacteur électronique (5).

Le pivot est de préférence à la fois souple et élastique et revient automatiquement à sa position de repos lorsqu'il n'est plus soumis à une pression extérieure.

Lorsque l'interrupteur comporte quatre contacteurs électroniques (5.1, 5.2, 5.3 et 5.4), comme illustré figure 4, chaque contacteur électronique présente 9 séquences de contacts possibles, soit un total de 36 séquences pour la totalité de l'interrupteur, mais toutes ne sont pas forcément exploitées.

Par exemple pour le contacteur (5.1), l'ordre des contacts peut être le suivant :
- le contacteur (5.1) est mis en oeuvre, par appui sur en A ;
- le contacteur (5.1) est mis en oeuvre, puis le contacteur (5.2) est mis en oeuvre, par appuis en A, puis selon la direction AB ;
- le contacteur (5.1) est mis en oeuvre, puis le contacteur (5.4) est mis en oeuvre, par appuis en A, puis selon la direction AD ;
- le contacteur (5.1) est mis en oeuvre, puis le contacteur (5.2) est mis en oeuvre, puis le contacteur (5.4) est mis en oeuvre, par appuis en A, puis selon la direction AB ou AC ;
- le contacteur (5.1) est mis en oeuvre, puis le contacteur (5.4) est mis en oeuvre, puis le contacteur (5.2) est mis en oeuvre, par appuis en A, puis selon la direction AC ou AD ;
- le contacteur (5.1) est mis en oeuvre, puis le contacteur (5.4) est mis en oeuvre, puis le contacteur (5.3) est mis en oeuvre, par appuis en A, puis selon la direction AC ou AD ;
- le contacteur (5.1) est mis en oeuvre, puis le contacteur (5.2) est mis en oeuvre, puis le contacteur (5.3) est mis en oeuvre, par appuis en A, puis selon la direction AB ou AC ;
- le contacteur (5.1) est mis en oeuvre, puis le contacteur (5.4) est mis en oeuvre, puis le contacteur (5.2) est mis en oeuvre, puis le contacteur (5.3) est mis en oeuvre, par appuis en A, puis selon la direction AD ou AC ; et
- le contacteur (5.1) est mis en oeuvre, puis le contacteur (5.2) est mis en oeuvre, puis le contacteur (5.4) est mis en oeuvre, puis le contacteur (5.3) est mis en oeuvre, par appuis en A, puis selon la direction AB ou AC.

En outre, comme on peut le constater, il n'est pas tenu compte du fait que les contacts pouvaient être doublés (« double-clic »), voire triplés (« triple-clic »), notamment pour le premier contact de la liste ci-dessus.

En outre également, il est possible de positionner un contacteur électronique sous le pivot (3), afin d'augmenter encore le nombre de séquences possibles.

En fonction de la séquence de contacts, il est possible de déduire la force avec laquelle l'utilisateur a appuyé sur le bouton-poussoir (2). Le tableau de la figure 4 illustre la manière dont essentiellement trois intensités (I1 à I3) sont déterminées.

Pour une évaluation plus précise de cette force, il est également possible de décompter le temps s'écoulant entre deux ou plus contacts successifs.

La vitesse de l'incrémentation de données ou de la navigation sur l'écran peut être déduite de l'intervalle de temps séparant la mise en oeuvre d'au moins deux contacteurs.

Pour mettre en valeur certaines fonctions par rapport à d'autres, l'interrupteur (1) selon l'invention comporte en outre des moyens pour privilégier une direction de translation particulière dudit bouton-poussoir (2). Ces moyens sont constitués, par exemple par au moins un élément de type ressort coopérant avec ledit bouton-poussoir (2).

L'invention est décrite dans ce qui précède à titre d'exemple. Il est entendu que l'homme du métier est à même de réaliser différentes variantes de l'invention sans pour autant sortir du cadre du brevet.

## Revendications

1. Interrupteur (1), notamment pour l'incrémentation de données ou pour la navigation sur un écran, du type comportant un bouton-poussoir (2) monté sur un pivot (3) central et comportant une pluralité de pattes de contact (4, 4') périphériques, ainsi qu'une pluralité de contacteurs électroniques (5.1, 5.2) positionnés respectivement sous lesdites pattes de contact (4), **caractérisé en ce que** ledit pivot (3) est souple et/ou élastique et autorise une mise en oeuvre conjointe d'une pluralité de contacteurs électroniques (5.1, 5.2), même diamétralement opposés par rapport audit pivot (3).

2. Interrupteur (1) selon la revendication 1, **caractérisé en ce que** ledit pivot (3) autorise la rotation du bouton-poussoir (2) afin de permettre la mise en oeuvre d'un premier contacteur électronique (5.1 ou 5.2) et au moins un mouvement de rotation du bouton-poussoir (2) par rapport à un axe sensiblement horizontal passant par ledit premier contacteur électronique (5.1 ou 5.2), afin de permettre la mise en oeuvre d'au moins un deuxième contacteur électronique (5.2, 5.1) conjointement avec la mise en oeuvre d'un premier contacteur électronique (5.1 ou 5.2).

3. Interrupteur (1) selon la revendication 1 ou la revendication 2, **caractérisé en ce qu'**il comporte en outre des moyens pour privilégier une direction de translation particulière dudit bouton-poussoir (2).

4. Interrupteur (1) selon la revendication 3, **caractérisé en ce que** lesdits moyens pour privilégier une direction de translation particulière dudit bouton-poussoir (2) sont constitués par au moins un élément de type ressort coopérant avec ledit bouton-poussoir (2).

5. Interrupteur (1) selon l'une quelconque des revendications 1 à 4, **caractérisé en ce que** ledit bouton-poussoir (2) présente en son centre une bosse (7) et à sa périphérie une pluralité de creux (8, 8').

6. Interrupteur (1) selon l'une quelconque des revendications 1 à 5, **caractérisé en ce que** ledit pivot (3) est constitué d'un axe central (10), retenu avec du jeu par des moyens de retenue (11) et d'une lame transversale (12).

7. Interrupteur (1) selon la revendication 6, **caractérisé en ce que** lesdits moyens de retenue (11) peuvent être constitués par une forme en U renversée.

8. Interrupteur (1) selon la revendication 6 ou la revendication 7, **caractérisé en ce que** lesdits contacteurs électroniques (5.1, 5.2) sont positionnés dans des creux (15, 15') ménagés dans une plaque de composants et **en ce que** ladite lame transversale (12) est courbée à ses extrémités.

9. Interrupteur (1) selon l'une quelconque des revendications 1 à 8, **caractérisé en ce que** la vitesse de l'incrémentation de données ou de la navigation sur l'écran est déduite de l'intervalle de temps séparant la mise en oeuvre d'au moins deux contacteurs électroniques (5.1, 5.2).
